# EUROPÄISCHE PATENTSCHRIFT

(11) **EP 0 789 095 B1**
(45) Veröffentlichungstag und Bekanntmachung des Hinweises auf die Patenterteilung: **03.11.1999**
(21) Anmeldenummer: 97250011.0
(22) Anmeldetag: 24.01.1997
(51) Int. Cl.: C25F 1/06, B08B 3/12

(54) **System zum Behandeln von Edelstahlbändern**
System for the treatment of stainless steel strips
Système pour le traitement de bandes d'acier inoxydable

(30) Priorität: 02.02.1996 DE 19604971
(43) Veröffentlichungstag der Anmeldung: 13.08.1997
(73) Patentinhaber: MANNESMANN Aktiengesellschaft, 40213 Düsseldorf (DE)
(72) Erfinder: Pempera, Franz Gerhard, Dipl.-Ing., 56567 Neuwied/Rhein (DE); Haentjes, Michael, Dipl.-Ing., 45147 Essen (DE)
(74) Vertreter: Meissner, Peter E., Dipl.-Ing.

(56) Entgegenhaltungen:
- EP-A- 0 518 850
- WO-A-95/03439
- GB-A- 998 575
- US-A- 5 409 594
- DATABASE WPI Section Ch, Week 7644 Derwent Publications Ltd., London, GB; Class M11, AN 76-81747X XP002029248 & JP 50 075 530 A (AGENCY OF IND SCI & TECHNOLOGY) , 20.Juni 1975

## Beschreibung

Die Erfindung betrifft ein System zur Entzunderung der Oberfläche von Edelstahlbändern in einer elektrolytischen Bandbehandlungsanlage zur Herstellung von gebeiztem Warmband und Kaltband, mit mehreren unmittelbar hintereinander angeordneten abwechselnd bei kathodischer Bandpolarisation anodisch geschalteten und bei entsprechender anodischen Bandpolarisation kathodisch geschalteten Elektroden

Für herzustellendes gebeiztes Warmband sowie für die Herstellung von Kaltband in Edelstahlqualität ist der entstandene Zunder von der Bandoberfläche zu entfernen, wobei drei Arten von Zunder zu unterscheiden sind, nämlich
1. Zunder, der bei der Erzeugung von Warmband entsteht,
2. Zunder, der beim Glühen von Warmband entsteht und
3. Zunder der beim Glühen von Kaltband entsteht.

Der unterschiedliche Aufbau der Zunderschichten ist vielfach in der Literatur beschrieben und der Fachwelt bekannt. Die Unterschiede im Zunderaufbau haben zu Entzunderungskonzepten geführt, die vor allem im Bereich des bei der Erzeugung von Warmband entstehenden Warmbandzunders und dem beim Glühen von Warmband auf dem Warmband entstehenden Glühzunders große Kompromisse bezogen auf die Materialqualität eingehen mußten. Darüber hinaus sind die Konzepte nur mit hohen Investitionskosten und auch Umweltproblemen zu verwirklichen.

Zunderschichten der beschriebenen Art wurden in der Vergangenheit gewöhnlich mit Strahleinrichtungen abrasiv oder mit chemischen Beizbehandlungsverfahren entfernt. Auch die Kombination beider Einrichtungen miteinander ist vorgeschlagen worden.

Die bekannten Verfahren haben Nachteile. So erhöht die abrasive Entfernung des Zunders mit Strahleinrichtungen ungewünscht die Rauhigkeit der Materialoberfläche von 1 bis 1,5 µm RA auf 4 bis 6 µm RA. Gleichzeitig tritt bei der Strahlbehandlung eine starke Staubbelastung der Umgebung auf, die zu erheblicher Belästigung führt.

Die Behandlung der Bandoberflächen mit chemischen Beizmitteln führt zu hoher Umweltbelastung durch die verwendeten Säuren (HF, HNO₃, H₂, SO₄) mit der späteren Einleitung von Fluor, Nitrat und Sulfat in die Flüsse.

Ausgehend von den beschriebenen Problemen und Nachteilen des Standes der Technik ist es die Aufgabe der vorliegenden Erfindung, ein System zur Entzunderung der Oberfläche von Edelstahlbändern zu schaffen, daß bei guter Umweltverträglichkeit eine vollständige Reinigung der Oberfläche von Edelstahlbändern von jeglicher Art Zunder ermöglicht.

Zur Lösung der Aufgabe wird ein duales System zu Entzunderung der Oberfläche von Edelstahlbändern in einer elektrolytischen Bandbehandlungsanlage vorgeschlagen, das erfindungsgemäß dadurch gekennzeichnet ist, daß mindestens zwischen einzelnen benachbarten Anoden-(+) und/oder Kathodenbänken (-) Ultraschallerzeugungseinrichtungen angeordnet sind.

Das duale Entzunderungssystem verwendet z. B. Natriumsulfat, Amoniumsulfat, Schwefelsäure oder ähnliche Medien als Elektrolyten und verbindet den elektrolytischen Prozeß mit einer bekannten Ultraschallreinigung.

Die Wirkung des elektrolytischen Beizteils auf die Entzunderung basiert auf einer Volumenvergrößerung des Zunders durch Oxidation und einen Absprengeffekt durch die entstehenden Gasblasen. Diese Vorgänge schaffen es jedoch nicht, eine einwandfreie metallisch reine Materialoberfläche zu erzeugen, da ein großer Teil des Zunders durch Haftenergie am Grundmaterial des Bandes verbleibt. Bei geglühtem Kaltband ist die Reinigungswirkung einer elektrolytischen Beize am effektivsten mit 80 % bis 100 %, je nach Materialqualität. Bei Warmband sinkt dieser Effekt jedoch auf 20 % bis 50 %, weil die höhere Rauhigkeit der Bandoberfläche eine höhere Haftung des Zunders bewirkt. Man hat zwar schon zur Entfernung des anhaftenden Zunders von Bändern nach der elektrolytischen Beize mechanische Hilfsmittel wie rotierende Bürsten eingesetzt, dies jedoch nicht mit dem gewünschten Erfolg, da die Bürsten nicht in der Lage sind, eine porentiefe Reinigung zu gewährleisten. Außerdem ist der Reinigungseffekt um so geringer, je höher die Oberflächenrauhigkeit der Bandoberfläche ist.

Kombiniert man aber erfindungsgemäß das elektrolytische Beizen mit einer Ultraschallreinigung, wie es zum Beispiel die US-A-5 409 594, die WO-A-95/03439 oder die JP-A-50 075 530 zum Behandeln von Draht vorschlagen und verwendet man Ultraschallerzeugungseinrichtungen, wie sie beispielsweise in der GB-A-998 575 beschrieben sind, so läßt sich mit dem erfundenen System die erfindungsgemäße Aufgabe lösen und eine totale Entzunderung der Oberfläche der Edelstahlbändern von jeder Art Zunder erzielen.

Es besteht aber auch die Möglichkeit, in einer anderen Version der Erfindung in einer Modularanordnung einer die Elektroden aufnehmenden elektrolytischen Zelle eine die Ultraschallerzeugungseinrichtung aufnehmende Zelle folge zu lassen. Weitere Kombinationen sind denkbar.

Durch die Anordnung der Ultraschallerzeugungseinrichtungen zwischen oder hinter den Elektroden wird der gelöste Zunder einwandfrei von der Oberfläche des zu reinigenden Bandes entfernt, so daß ein total entzundertes Band die Anlage verläßt.

Um die Wirksamkeit der elektrolytischen Behandlung und der Ultraschallbehandlung zu verändern ist nach einem weiteren Merkmal der Erfindung vorgesehen, die Leistung der Elektroden und/oder der Ultraschallerzeugungseinrichtung in Abhängigkeit von der Banddurchlaufgeschwindigkeit zu verändern. Durch diese Maßnahme läßt sich die Behandlung gezielter einsetzen und der Prozeß kann dadurch hinsichtlich der Leistungsfähigkeit und der erforderlichen Behandlungsdauer optimiert werden.

Durch Anordnung der Ultraschallerzeugungseinrichtung oberhalb und unterhalb des Bandes wird eine weitere Optimierung des vorgeschlagenen Verfahrens erreicht. Es hat sich als günstig herausgestellt, wenn die Ultraschallerzeugungseinrichtung die Ultraschallwellen in einem der Banddurchlaufgeschwindigkeit angepaßten Winkel gegen die Bandlaufrichtug richten. Auf diese Weise wird der Absprengeffekt der anhaftenden Zunderpartikel von der Bandoberfläche verstärkt. Eine gute Wirkung läßt sich auch dann erzielen, wenn nach einem weiteren Merkmal der Erfindung die Ultraschallwellen axial zum Band einleitbar sind.

Ein zusätzliches Anwendungsgebiet der erfindungsgemäßen Technologie ist die Zunderentfernung von warmgewalztem Normalstahl. Hier wurde bisher und wird der Zunder mit Säuren wie z. B. H₂SO₄ oder HCI entfernt. Auch diese Verfahren haben trotz Einsatz von Regenerationsverfahren zur Rückgewinnung der Säuren Umweltbelastungen zur Folge, und zwar Immission in Luft und Wasser.

Eine Ausführungsbeispiel der Erfindung ist in der Zeichnung dargestellt und wird nachfolgend beschrieben. Es zeigt:
- Figur 1: einen grob schematischen Querschnitt durch eine elektrolytische Bandbehandlungsanlage mit dem erfindungsgemäßen System und
- Figur 2: eine eben solche Anlage mit Modularanordnung von Elektroden und Ultraschallerzeugungseinrichtung.

In Figur 1 ist grob schematisch eine Anlage zur Durchführung des erfindungsgemäßen Verfahrens dargestellt. Mit 5 ist der Behandlungsbehälter der Bandbehandlungsanlage bezeichnet, den das zu behandelnde Band 4 in horizontaler Richtung durchläuft. Dabei wird das Band 4 von den Rollen 3 geführt und gestützt. Die sogenannten Arbeitselektroden oberhalb und unterhalb des Bandes sind allgemein mit 1 bezeichnet, sie sind in Bandlaufrichtung (Pfeil) alternierend kathodisch bzw. anodisch geschaltet. Neben bzw. zwischen den Arbeitselektroden 1 sind Ultraschallerzeugungseinrichtungen 2 ober- und unterhalb des Bandes angeordnet, die durch Dreiecke symbolisiert sind. Diese Ultraschallerzeugungseinrichtungen dienen der Unterstützung des Ablöseprozesses des Oberflächenzunders. Die Wirkung des Ultraschalls auf die Bandoberfläche ist auf die erzeugte Kavitation in der Flüssigkeit zurückzuführen, welche den Zunder praktisch mechanisch von der Oberfläche des Bandes entfernt.

In Figur 2 sind zwei hintereinander angeordnete Behälter 5 und 6 dargestellt. Das Band 4 durchläuft in Pfeilrichtung zunächst den Behälter 6 mit den Arbeitselektroden 1, die auch hier abwechselnd kathodisch bzw. anodisch geschaltet sind. Anschließend durchläuft das Band 4 den Behälter 5, in dem in Gruppen zusammengefaßt mehrere Ultraschallerzeugungseinrichtungen 2 angeordnet sind, die oberhalb und unterhalb des Bandes Ultraschallwellen erzeugen und durch die Kavitation den Zunder lösen. Bei dieser Ausführung können beide Entzunderungsmechanismen ohne gegenseitige Beeinflussung gesteuert werden. Während in dem ersten Behälter 6 die Zunderschicht durch Gasblasen aufgelockert und im anodischen Bereich aufoxidiert wird, kann im darauffolgenden zweiten Behälter 5 dieser "lose" Zunder mit Hilfe des Ultraschalls erkannt werden.

## Patentansprüche

1. System zur Entzunderung der Oberfläche von Edelstahlbändern in einer elektrolytischen Bandbehandlungsanlage zur Herstellung von gebeiztem Warmband und Kaltband, mit mehreren unmittelbar hintereinander angeordneten abwechselnd bei kathodischer Bandpolarisation anodisch geschalteten und bei entsprechender anodischen Bandpolarisation kathodisch geschalteten Elektroden,
dadurch gekennzeichnet,
daß mindestens zwischen einzelnen benachbarten Anoden-(+) und/oder Kathodenbänken (-) Ultraschallerzeugungseinrichtungen (2) angeordnet sind.

2. System zur Entzunderung der Oberfläche von Edelstahlbändern in einer elektrolytischen Bandbehandlungsanlage mit mehreren unmittelbar hintereinander angeordneten abwechselnd bei kathodischer Bandpolarisation anodisch geschalteten und bei entsprechender anodischen Bandpolarisation kathodisch geschalteten Elektroden,
dadurch gekennzeichnet,
daß in einer Modularanordnung einer die Elektroden (1) aufnehmenden elektrolytischen Zelle (6) eine die Ultraschallerzeugungseinrichtung (2) aufnehmende Zelle (5) folgt.

3. System zur Entzunderung der Oberfläche von Edelstahlbändern in einer elektrolytischen Bandbehandlungsanlage nach Anspruch 1 und 2,
dadurch gekennzeichnet,
daß die Leistung der Elektroden (1) und/oder der Ultraschallerzeugungseinrichtung (2) in Abhängigkeit von der Banddurchlaufgeschwindigkeit veränderbar ist.

4. System zur Entzunderung der Oberfläche von Edelstahlbändern in einer elektrolytischen Bandbehandlungsanlage nach Anspruch 1 bis 3,
dadurch gekennzeichnet,
daß die Ultraschallerzeugungseinrichtungen (2) oberhalb und unterhalb des Bandes (4) angeordnet sind.

5. System zur Entzunderung der Oberfläche von Edelstahlbändern in einer elektrolytischen Bandbehandlungsanlage nach Anspruch 2 bis 4,
dadurch gekennzeichnet,
daß die Ultraschallerzeugungseinrichtungen (2) die Ultraschallwellen in einem der Banddurchlaufgeschwindigkeit angepaßten Winkel gegen die Laufrichtung des Band (4) richteten.

6. System zur Entzunderung der Oberfläche von Edelstahlbändern in einer elektrolytischen Bandbehandlungsanlage nach Anspruch 2 bis 4,
dadurch gekennzeichnet,
daß die Ultraschallwellen axial zum Band (4) einleitbar sind.

## Claims

1. A system for descaling the surface of high-grade steel strips in an electrolytic strip treatment plant for producing pickled hot strip and cold strip, having a plurality of electrodes arranged directly one behind the other which are alternately anodically connected for cathodic strip polarisation and cathodically connected for corresponding anodic strip polarisation, characterised in that ultrasound generating means (2) are arranged at least between individual adjacent anode banks (+) and/or cathode banks (-).

2. A system for descaling the surface of high-grade steel strips in an electrolytic strip treatment plant having a plurality of electrodes arranged directly one behind the other which are alternately anodically connected for cathodic strip polarisation and cathodically connected for corresponding anodic strip polarisation, characterised in that in a modular arrangement an electrolytic cell (6) holding the electrodes (1) is followed by a cell (5) holding the ultrasound generating means (2).

3. A system for descaling the surface of high-grade steel strips in an electrolytic strip treatment plant according to Claims 1 and 2, characterised in that the output of the electrodes (1) and/or of the ultrasound generating means (2) can be changed depending on the speed of passage of the strip.

4. A system for descaling the surface of high-grade steel strips in an electrolytic strip treatment plant according to Claims 1 to 3, characterised in that the ultrasound generating means (2) are arranged above and below the strip (4).

5. A system for descaling the surface of high-grade steel strips in an electrolytic strip treatment plant according to Claims 2 to 4, characterised in that the ultrasound generating means (2) direct the ultrasonic waves at an angle counter to the direction of travel of the strip (4) which is adapted to the speed of passage of the strip.

6. A system for descaling the surface of high-grade steel strips in an electrolytic strip treatment plant according to Claims 2 to 4, characterised in that the ultrasonic waves can be introduced axially to the strip (4).

## Revendications

1. Système pour décalaminer la surface de feuillards en acier spécial dans une installation de traitement de feuillards électrolytique pour fabriquer des feuillards chauds et des feuillards froids décapés, comportant plusieurs électrodes montées de façon cathodique dans le cas d'une polarisation anodique correspondante du feuillard et montées de façon anodique dans le cas d'une polarisation cathodique du feuillard, alternativement agencées directement les unes derrière les autres,
caractérisé en ce que des dispositifs (2) engendrant des ultrasons sont agencés au moins entre des bancs d'anodes (+) et/ou des bancs de cathodes (-) voisins individuels.

2. Système pour décalaminer la surface de feuillards en acier spécial dans une installation de traitement de feuillards électrolytique, comportant plusieurs électrodes montées de façon cathodique dans le cas d'une polarisation anodique correspondante du feuillard et montées de façon anodique dans le cas d'une polarisation cathodique du feuillard, alternativement agencées directement les unes derrière les autres,
caractérisé en ce que, dans un agencement modulaire, une cellule (5) recevant le dispositif (2) engendrant des ultrasons suit une cellule (6) électrolytique recevant les électrodes (1).

3. Système pour décalaminer la surface de feuillards en acier spécial dans une installation de traitement de feuillards électrolytique selon les revendications 1 et 2,
caractérisé en ce que la puissance des électrodes (1) et/ou du dispositif (2) engendrant des ultrasons est modifiable de façon dépendant de la vitesse de passage du feuillard.

4. Système pour décalaminer la surface de feuillards en acier spécial dans une installation de traitement de feuillards électrolytique selon les revendications 1 et 3,
caractérisé en ce que les dispositifs (2) engendrant des ultrasons sont agencés au-dessus et au-dessous du feuillard (4).

5. Système pour décalaminer la surface de feuillards en acier spécial dans une installation de traitement de feuillards électrolytique selon les revendications 2 à 4,
caractérisé en ce que les dispositifs (2) engendrant des ultrasons orientent les ondes ultrasonores sous un angle adapté à la vitesse de passage du feuillard à l'encontre de la direction de déplacement du feuillard (4).

6. Système pour décalaminer la surface de feuillards en acier spécial dans une installation de traitement de feuillards électrolytique selon les revendications 2 à 4,
caractérisé en ce que les ondes ultrasonores peuvent être introduites axialement par rapport au feuillard (4).
